# EUROPÄISCHE PATENTANMELDUNG

(11) **EP 4 671 624 A1**
(43) Veröffentlichungstag der Anmeldung: **31.12.2025**
(21) Anmeldenummer: 25183262.2
(22) Anmeldetag: 17.06.2025
(51) Int. Cl.: F24D 3/08, F24D 3/10, F24D 12/02

(54) **HYBRIDHEIZUNGSANLAGE**

(30) Priorität: 24.06.2024 DE 102024117714
(71) Anmelder: Vaillant GmbH, 42859 Remscheid NRW (DE)
(72) Erfinder: Schwirblat, Tobias, 42553 Velbert (DE); Gesell, Hendrik, 42115 Wuppertal (DE); Viedenz, Florian, 58300 Wetter (DE); Miksa, Benjamin, 45529 Hattingen (DE); Carsten, Pauka, 44795 44795 Bochum (DE)
(74) Vertreter: Popp, Carsten

(57) **Zusammenfassung**

Vorgeschlagen wird Hybridheizungsanlage (1) umfassend einen Wärmeerzeuger (5), eine Wärmpumpe (2) sowie einen Heizkreis (8), die hydraulisch verbunden sind, wobei Wärmepumpe (2) und Wärmeerzeuger (5) dazu eingerichtet sind, einen Wärmeträger zur Heizung und/ oder Warmwasserversorgung zu erwärmen und ein erstes Rückschlagventil (12) zwischen einem Vorlaufanschluss (24 und einem Rücklaufanschluss (23) des Wärmeerzeugers (5) und/ oder ein zweites Rückschlagventil (11) im Vorlauf (7) des Wärmeerzeugers (5) angeordnet ist, wobei ein Vorlauf (4) der Wärmepumpe (2) mit einem Mischrohr (9) verbunden ist, Vorlauf (7) und Rücklauf (6) des Wärmeerzeugers (5) mit dem Mischrohr (9) verbunden sind, und wobei das erste Rückschlagventil (12) im Mischrohr (9) zwischen dem Vorlaufanschluss (24) und dem Rücklaufanschluss (23) des Wärmeerzeugers (5) angeordnet ist und/ oder das zweite Rückschlagventil (11) im Vorlauf (7) des Wärmeerzeugers (5) zu dem Mischrohr (9) angeordnet ist

## Beschreibung

Die Erfindung betrifft eine Hybridheizungsanlage, die einen Wärmeerzeuger und eine Wärmepumpe zur Erwärmung eines Wärmeträgers umfasst.

Hybridheizungsanlagen zur Versorgung eines Gebäudes mit Heizung und Warmwasser kommen zunehmend zur Anwendung. Dabei sind in der Regel ein Wärmeerzeuger, beispielsweise ein Gasheizgerät, und eine Wärmepumpe über einen Heizkreis hydraulisch verbunden und können bedarfsgerecht Wärme erzeugen. Dabei kann der Wärmeerzeuger auch als Zusatzheizgerät verstanden werden, der eingesetzt wird, wenn die Wärmeleistung einer Wärmepumpe einer Wärmeanforderung nicht entsprechen kann. Eine Hybridheizungsanlage bietet dabei die Möglichkeit, dass bei hohen Wärmeanforderungen der Wärmeerzeuger kumulativ Wärme einbringt und so allen Wärmeanforderungen mit hohem Komfort entsprochen werden kann. Eine derartige Hybridheizungsanlage wird beispielsweise in der EP 4 253 867 A1 gezeigt. Ein weiterer Vorteil einer Hybridheizungsanlage besteht darin, dass die Wärmepumpe derselben auch einen Kühlbetrieb durch eine Umkehr des Kältekreises der Wärmepumpe realisieren kann.

Die EP 2 806 218 A1 beschreibt eine derartige Hybridheizungsanlage umfassend ein Dreiwegeventil, die kompliziert aufgebaut ist.

Auch die DE 100 33 669 A1 beschreibt eine hybride Heizungsanlage mit einem Pufferspeicher, die gleichfalls kompliziert aufgebaut ist.

Eine einfach aufgebaute Heizungsanlage mit einer Wärmepumpe und einem Heizkessel wird in der DE3049132A1 gezeigt. Nachteilig beeinflussen sich Wärmepumpe und Heizkessel bei einem gleichzeitigen Betrieb gegenseitig, da die Teilkreise nicht hydraulisch entkoppelt sind.

Auch die DE 10 2022 132 372 A1 beschreibt eine Heizungsanlage mit einer Verbrennungseinrichtung und einer Wärmepumpe, wobei auch hier ein vollständig unabhängiger Betrieb der Wärmeerzeuger nicht möglich erscheint.

Dabei sind verschiedene Ausgestaltungen von Hybridheizungsanlagen bekannt. Häufig sind der Wärmeerzeuger und die Wärmepumpe mit einem Pufferspeicher verbunden und können Wärme in diesen eintragen. Aus dem Pufferspeicher kann ein Heizkreis mit erwärmtem Wärmeträger versorgt werden. Gegebenenfalls kann auch eine Warmwasseranforderung über einen Wärmetauscher des Pufferspeichers bereitgestellt werden. Eine derartige Hybridheizungsanlage ist häufig aufwendig aufgebaut und erfordert insbesondere eine aufwendige hydraulische Anbindung und stellt hohe Anforderungen an den vorhandenen Bauraum. Zudem kann es bei einer derartigen Hybridheizungsanlage dazu kommen, dass bei einem Ausfall der Wärmepumpe der Heizkreis nicht mehr mit Wärme versorgt werden kann, obwohl der Wärmeerzeuger einsatzbereit ist.

Dabei kann anstatt des Pufferspeichers auch ein Mischrohr im Vorlauf der Wärmepumpe vorgesehen sein, das mit dem Vorlauf und dem Rücklauf des Wärmeerzeugers verbunden ist. Das Mischrohr kann dabei als hydraulische Weiche zur Entkopplung der parallelen Einbindung von Wärmepumpe und Wärmeerzeuger dienen.

Zudem kann es im Kühlbetrieb aufgrund ungünstiger Strömungsverhältnisse dazu kommen, dass abgekühlter Wärmeträger durch den Wärmeerzeuger strömt und im Wärmeerzeuger eine Kondensatbildung verursacht. Neben einer Minderung der Kühlleistung kann das im Wärmeerzeuger auftretende Kondensat zu einer Schädigung, bzw. einer Verkürzung der Standzeit, des Wärmeerzeugers führen.

Es ist daher Aufgabe der Erfindung, die mit Bezug auf den Stand der Technik geschilderten Probleme zumindest teilweise zu lindern oder zu lösen. Insbesondere soll eine Hybridheizungsanlage angegeben werden, die eine Kondensatbildung im Wärmeerzeuger bei einem Kühlbetrieb der Wärmepumpe vermeidet und zudem auch bei einem Ausfall der Wärmepumpe nur mit dem Wärmeerzeuger weiter betreibbar ist.

Zudem soll die Komplexität einer Hybridheizungsanlage zumindest nicht wesentlich gesteigert werden und die Erfindung auch an bestehenden Anlagen nachrüstbar sein.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Hybridheizungsanlage bei, die zumindest einen Wärmeerzeuger, eine Wärmpumpe sowie einen Heizkreis umfasst, die miteinander hydraulisch verbunden sind. Die Wärmepumpe und der Wärmeerzeuger sind dazu eingerichtet, einen Wärmeträger, insbesondere geeignet für eine (Raum-)Heizung und/ oder geeignet für eine (sanitäre) Warmwasserversorgung, zu erwärmen. Es ist vorgesehen, dass ein erstes Rückschlagventil in einem Vorlauf der Wärmepumpe zwischen einem Vorlauf- und einem Rücklaufanschluss des Wärmeerzeugers und/ oder dass ein zweites Rückschlagventil in einem Vorlauf oder einem Rücklauf des Wärmeerzeugers angeordnet ist. Es ist der Vorlauf der Wärmepumpe mit einem Mischrohr verbunden, der Vorlauf und der Rücklauf des Wärmeerzeugers sind mit dem Mischrohr verbunden, und das erste Rückschlagventil ist im Mischrohr zwischen dem Vorlaufanschluss und dem Rücklaufanschluss des Wärmeerzeugers angeordnet und/oder das zweite Rückschlagventil ist im Vorlauf des Wärmeerzeugers zu dem Mischrohr angeordnet.

Die Wärmepumpe kann eine bekannte Wärmepumpe sein, die einem Umgebungsmedium, beispielsweise Erdwärme, Wasser oder Umgebungsluft, Wärme entzieht und zur Nutzung auf einen Wärmeträger übertragen kann. Die Wärmepumpe kann einen Kältekreis umfassen, in dem ein Kältemittel zirkuliert und einen Wärmetransport mittels eines Phasenwechsels realisiert. Dabei kann das Kältemittel in einem Verdampfer des Kältekreises verdampfen und Wärme aufnehmen. In einem Verflüssiger kann das Kältemittel in einen flüssigen Zustand überführt werden und die entstehende Wärme auf einen Wärmeträger übertragen werden. Zwischen Verdampfer und Verflüssiger kann ein Kompressor und ein Expansionsventil angeordnet sein, mittels derer der Kältekreis gesteuert werden kann. Um ein Umschalten von einem Heizbetrieb in einen Kühlbetrieb zu ermöglichen können Verdampfer und Verflüssiger ihre Funktionen tauschen und der Prozess umgekehrt werden.

Die Hybridheizungsanlage kann (bedarfsgerecht bzw. wahlweise bzw. automatisch umschaltend) in einem Heizungsbetrieb und einem Kühlbetrieb arbeiten. Bei dem Heizungsbetrieb ist die Wärmepumpe dazu eingerichtet, Wärme vom Umgebungsmedium auf einen Wärmeträger zu übertragen. Im Kühlbetrieb kann die Wärmepumpe Wärme vom Wärmeträger an das Umgebungsmedium übertragen, und somit über Verbraucher des Heizkreises Wärme aufnehmen und an das Umgebungsmedium abgeben. Für den Kühlbetrieb kann eine Umkehr des Kältekreises der Wärmepumpe erfolgen. Dabei wird der Verdampfer des Heizbetriebes zum Verflüssiger und der Verflüssiger des Heizbetriebes zum Verdampfer, wodurch die Transportrichtung des Wärmestromes der Wärmepumpe umgekehrt wird.

Bei dem Wärmeerzeuger kann es sich insbesondere um ein Heizgerät zur Verbrennung eines Brennstoffes, beispielsweise Heizöl, fossile Brenngase wie Erdgas, Wasserstoff, oder auch Holz handeln. Alternativ kann das Heizgerät auch ein elektrisches Heizgerät sein, das Wärmeträger nach dem Durchlaufprinzip erwärmt. Insbesondere kann es sich bei dem Wärmeerzeuger um ein Gasheizgerät handeln.

Das Gasheizgerät kann über eine Luftzuführung einen Massestrom Verbrennungsluft mittels einer Fördereinrichtung ansaugen, dem ein, einem vorgegebenen Verbrennungsluftverhältnis, auch als Lambda oder Luftzahl bezeichnet, entsprechender Massestrom Brenngas, zugesetzt wird. Das einstehende Verbrennungsgemisch kann über einen Gemischkanal einem Brenner zugeführt werden, in eine Brennkammer austreten und dort verbrennen. Die Verbrennungsprodukte können über einen Abgaskanal des Gasheizgerätes einer Abgasanlage des Gebäudes zugeführt werden.

Das Gasheizgerät kann insbesondere die Brennerleistung an den Bedarf anpassen, was auch als "Modulieren" bezeichnet wird. Hierzu kann bei einem Erkennen eines geänderten Wärmebedarfs, beispielsweise unter Einbeziehung einer Vorlauf- und Rücklauftemperatur eines mit dem Heizgerät verbundenen Heizkreises, ein Regel- und Steuergerät des Heizgerätes eine Leistung des Gebläses des Heizgerätes und damit den Massestrom Verbrennungsluft an den Wärmebedarf anpassen. Gleichzeitig passt eine Regelung den Wasserstoffmassestrom an den sich ändernden Massestrom Verbrennungsluft an. Ein modulierender Betrieb des Gasheizgerätes ermöglicht eine gezielte Wärmeerzeugung, und so ein gezieltes Erwärmen des aus der Wärmepumpe ausströmenden Wärmeträgers auf eine vorgegebene Solltemperatur. Bei dem Gasheizgerät kann es sich insbesondere um ein wandhängendes Gasheizgerät handeln.

Sowohl die Wärmepumpe als auch der Wärmeerzeuger können einen Rücklauf, über den zu erwärmender Wärmeträger einströmen kann, und einen Vorlauf, über den erwärmter Wärmeträger ausströmen kann, umfassen. Dabei können insbesondere der Wärmeerzeuger und die Wärmepumpe parallel mit dem Heizkreis verbunden sein.

Insbesondere kann der Rücklauf der Wärmepumpe mit einem Rücklauf des Heizkreises verbunden sein, so dass der Wärmeträger zuerst von der Wärmepumpe erwärmt wird. Der Vorlauf der Wärmepumpe kann mit dem Vorlauf des Heizkreises verbunden sein. Insbesondere kann der Vorlauf der Wärmepumpe mit einem Pufferspeicher oder einem Mischrohr verbunden sein. Der Rücklauf der Wärmepumpe kann (auch) mit dem Pufferspeicher verbunden sein. Vorlauf und Rücklauf des Wärmeerzeugers können an einem Vorlaufanschluss und an einem Rücklaufanschluss mit dem Mischrohr oder dem Pufferspeicher verbunden sein, wobei bezogen auf eine reguläre Durchströmungsrichtung des Wärmeträgers der Rücklaufanschluss vor dem Vorlaufanschluss am Mischrohr angeordnet sein kann. Beispielhaft kann der Rücklaufanschluss in einem Anfangsbereich des Mischrohres und der Vorlaufanschluss in einem Endbereich des Mischrohres mit diesem verbunden sein. Dabei beziehen sich Anfangsbereich und Endbereich auf die Durchströmungsrichtung des Wärmeträgers. Die beschriebene Anordnung ermöglicht ein Betreiben der Hybridheizungsanlage in drei Betriebsarten. In der ersten Betriebsart kann nur die Wärmepumpe in Betrieb sein und den Wärmeträger auf eine vorgegebene Solltemperatur erwärmen. In einer zweiten Betriebsart können Wärmepumpe und Wärmeerzeuger gleichzeitig in Betrieb sein, wobei die Wärmepumpe den Wärmeträger zunächst auf eine Temperatur unterhalb der vorgegebenen Solltemperatur erwärmt und der Wärmeerzeuger, den der Wärmeträger nach der Wärmepumpe durchströmt, den Wärmeträger weiter auf die vorgegebene Solltemperatur erwärmt. Insofern können Wärmepumpe und Wärmeerzeuger in der zweiten Betriebsart als in Reihe geschaltet verstanden werden. In einer dritten Betriebsart kann nur der Wärmerzeuger in Betrieb sein. Die dritte Betriebsart kann beispielsweise bei einem Defekt der Wärmepumpe und/oder bei sehr niedrigen Außentemperaturen und einem damit verbundenen hohen Wärmebedarf auftreten. Die erste Betriebsart kann bei für die Wärmeanforderung ausreichender Wärmeleistung der Wärmepumpe vorkommen. Die zweite Betriebsart kann notwendig sein, wenn die Wärmepumpe der Wärmeanforderung nicht entsprechen kann und zusätzliche Wärmeleistung des Wärmerzeugers benötigt wird. Die Wärmeanforderung kann dabei Heizwärme, eine Anforderung von Warmwasser und/ oder eine Speicherbeladung, beispielsweise eines Warmwasserspeichers oder Pufferspeichers, betreffen.

Sowohl die Wärmepumpe als auch der Wärmeerzeuger können eine Umwälzpumpe umfassen, die den Wärmeträger fördert. Die Umwälzpumpe kann dabei insbesondere eine geregelte Pumpe sein.

In dem Heizkreis können Verbraucher, wie Heizkörper, Radiatoren oder auch Flächenheizungen (Raumheizungen wie Wand- oder Fußbodenheizungen) angeordnet sein und eine Wärmesenke bilden. Dabei kann der Heizkreis auch mehrere Unterheizkreise umfassen. Die Unterheizkreise können dabei unterschiedlichen Räumen oder Wohneinheiten des Gebäudes zugeordnet sein. Dabei können die Unterheizkreise Hochtemperaturheizkreise zur Versorgung von Heizkörpern oder Radiatoren, oder auch Niedertemperaturheizkreise zur Versorgung von Flächenheizungen sein. Die Unterheizkreise können dabei mit einem Primärheizkreis verbunden sein, in den Wärmeerzeuger, Wärmepumpe und gegebenenfalls Pufferspeicher und/ oder Warmwasserspeicher eingebunden sind.

Bei dem Mischrohr kann es sich um einen Rohrabschnitt handeln, in dem ein Teilvolumenstrom des Wärmeträgers, der vom Wärmeerzeuger erwärmt wurde, mit einem Teilvolumenstrom des Wärmeträgers, der direkt von der Wärmepumpe zu dem Heizkreis strömt, gemischt werden. Das Mischrohr hat insbesondere eine hydraulische Anschlussmöglichkeit für zumindest eine der nachfolgenden Komponenten: Vorlauf der Wärmepumpe, einen Vorlauf und einen Rücklauf des Wärmeerzeugers und einen Vorlauf des Heizkreises (also der Wärmesenke). Die Volumenströme von Wärmeerzeuger und Wärmepumpe sind durch den Einsatz des Mischrohrs weitestgehend vollständig hydraulisch entkoppelt.

Vorteilhaft ermöglicht so das Mischrohr, dass der Wärmeerzeuger unabhängig von der Wärmepumpe agieren kann. Dies bedeutet, dass der Wärmeerzeuger einen kleineren, gleichen oder größeren Volumenstrom Wärmeträger nutzen kann, ohne dass dadurch der in den mindestens einen Heizkreise austretende Volumenstrom beeinflusst wird. Gemäß einer Ausgestaltung kann das Mischrohr derart dimensioniert sein, dass sich folgende Volumenströme Wärmeträger in der Hybridheizungsanlage unabhängig voneinander einstellen können:
- ein Volumenstrom in der Wärmepumpe von 400 - 5000 I/h, bevorzugt von 500 - 2500 I/h, und ein
- Volumenstrom im Wärmeerzeuger von 400 - 2500 I/h, bevorzugt von 500 - 1500 I/h.

Der Volumenstrom im Mischrohr stellt sich als Differenz des Volumenstroms der Wärmepumpe und dem Volumenstrom des Wärmeerzeugers ein und beträgt 0 - 5000l/h und bevorzugt 0 - 2500 I/h. Der dem Heizkreis zugeführte Volumenstrom kann resultierend in einem Bereich von 400 - 5000 I/h, bevorzugt von 500 - 2500 l/h, liegen.

Gemäß einer Ausgestaltung kann das Verhältnis des Innendurchmessers eines Leitungsrohres des Vorlaufs der Wärmepumpe, des Rücklaufs der Wärmepumpe oder des Heizkreises (insbesondere des mit der Hybridheizungsanlage verbundenen Vorlaufs und Rücklaufs des Heizkreises) bezogen auf den Innendurchmesser des Mischrohres gleich 1, insbesondere größer ½ oder insbesondere größer 1/5 sein. Es wird angemerkt, dass die Leitungsrohre einen kreisrunden Querschnitt und somit auch einen kreisrunden inneren Strömungsquerschnitt haben. Diese Ausgestaltung kann zu der hydraulischen Entkopplung von Wärmeerzeuger und Wärmepumpe durch das Mischrohr beitragen.

Die Hybridheizungsanlage kann ein Regel- und Steuergerät umfassen, das den Betrieb der Hybridheizungsanlage regelt und steuert. Hierzu kann das Regel- und Steuergerät zumindest mit dem Wärmeerzeuger, der Wärmepumpe sowie mehreren Sensoren, beispielsweise Temperatursensoren in Vorlauf und Rücklauf der Wärmepumpe und/ oder des Wärmeerzeugers, Temperatursensoren zur Erfassung der Temperatur des Inhalts eines Warmwasserspeichers und/ oder eines Pufferspeichers und/ oder eines Temperatursensors zur Erfassung der Temperatur des von der Wärmepumpe genutzten Umgebungsmediums, datentechnisch verbunden sein.

Ein erstes Rückschlagventil ist zwischen dem Vorlauf- und dem Rücklaufanschluss des Wärmeerzeugers anzuordnen. Alternativ oder kumulativ kann ein zweites Rückschlagventil im Vorlauf oder im Rücklauf des Wärmeerzeugers angeordnet werden / sein. Ein Rückschlagventil bezeichnet hierbei ein Bauteil, das eine Durchströmung in einer regulären Durchströmungsrichtung zulässt und eine Durchströmung in der regulären Durchströmungsrichtung entgegengesetzter Richtung verhindert und den Strömungsweg schließt. Die reguläre Durchströmungsrichtung kann dabei insbesondere einer regulären Durchströmungsrichtung der Hybridheizungsanlage, bzw. der Wärmepumpe und des Wärmeerzeugers vom Rücklauf zum Vorlauf entsprechen. Das Rückschlagventil kann als Rückschlagklappe ausgeführt sein. Das erste Rückschlagventil ermöglicht vorteilhaft beispielsweise einen Betrieb des Wärmeerzeugers bei einem Ausfall der Wärmepumpe oder auch Wartungsarbeiten an derselben.

Das erste Rückschlagventil kann dabei die Durchflussrichtung des Wärmeträgers von der Wärmepumpe zur Wärmesenke, bzw. dem Heizkreis realisieren, bzw. auftretende Nebenströmungen verhindern. Für den Fall, dass der Volumenstrom des Wärmeerzeugers größer ist als der Volumenstrom der Wärmepumpe, kann das Rückschlagventil ein Rückströmen des Vorlaufmediums in den Rücklauf des Wärmeerzeugers verhindern. Das Rückschlagventil im Mischrohr verhindert zudem ein Rückströmen des Wärmeträgers zur Wärmepumpe und ermöglicht bzw. unterstützt den unabhängigen Betrieb von Wärmeerzeuger und Wärmepumpe. Wenn nur die Wärmepumpe betrieben wird, kann diese unabhängig vom Wärmeerzeuger durch das Rückschlagventil den Heizkreis versorgen. Für den Fall, dass nur der Wärmeerzeuger betrieben wird, kann dieser unabhängig von der Wärmepumpe agieren. Ist nur die Umwälzpumpe des Wärmeerzeugers im Betrieb, kann das Wärmeträgermedium durch die Wärmepumpe und den Wärmeerzeuger zum Heizkreis transportiert werden.

Das zweite Rückschlagventil kann eine Durchströmung des Wärmeerzeugers in oder entgegen der regulären Durchströmungsrichtung verhindern. Diese kann beispielsweise bei einem Kühlbetrieb der Wärmepumpe auftreten, wobei ungünstige Strömungsverhältnisse dazu führen können, dass Wärmeträger über den Vorlauf des Wärmeerzeugers in dessen Rücklauf strömt. Das zweite Rückschlagventil kann so ausgeführt sein, dass ein Öffnungsdruck notwendig ist, um eine Durchströmung zu ermöglichen. Der Öffnungsdruck sollte so gewählt sein, dass dieser größer ist als durch ungewollt auftretende Strömungseffekte verursachte Druckunterschiede zwischen Vor- und Rücklauf des Wärmeerzeugers. Vorteilhaft können so ungewollt auftretende Strömungseffekte und deren Auswirkungen weitestgehend verhindert werden.

Gemäß einer Ausgestaltung kann das Rückschlagventil dazu eingerichtet sein, bei einem Öffnungsdruck zu öffnen, der größer als der von der Wärmepumpe im Betrieb aufgebaute Differenzdruck ist. Zudem sollte der Öffnungsdruck, wie oben beschrieben, auch größer aufgrund von ungewollten Strömungseffekten auftretenden Druckunterschieden sein. Diese Ausgestaltung betrifft insbesondere das zweite Rückschlagventil und bewirkt, dass das Rückschlagventil durch den Betrieb der Wärmepumpe nicht geöffnet werden kann und erst durch die Inbetriebnahme der Umwälzpumpe des Wärmerzeugers öffnet.

Gemäß einer Ausgestaltung kann die Hybridheizungsanlage einen Pufferspeicher zur Aufnahme von Wärmeträger umfassen, der als Mischrohr angeordnet sein kann. Alternativ oder kumulativ kann ein Pufferspeicher auch im Rücklauf des Heizkreises angeordnet sein.

Gemäß einer Ausgestaltung kann die Hybridheizungsanlage einen Warmwasserspeicher zur Aufnahme erwärmten Trink- oder Brauchwassers einer Warmwasserversorgung aufweisen. Dieser kann mit einem Versorgungsnetz, einem Wassernetz, oder einem Brunnen verbunden sein, um aus dem Warmwasserspeicher entnommenes Warmwasser zu ersetzen. Der Warmwasserspeicher kann einen Wärmetauscher aufweisen, durch den Wärmeträger strömen kann, um im Warmwasserspeicher enthaltenes Wasser zu erwärmen. Der Warmwasserspeicher kann dabei über ein Dreiwegeventil in den Heizkreis eingebunden sein. Mittels des Dreiwegeventils kann in Abhängigkeit einer Wärmeanforderung gesteuert werden, ob das Wärmeträgermedium den Heizkreis oder alternativ den Warmwasserspeicher durchströmt und diesen beheizt.

Gemäß einer Ausgestaltung können das Mischrohr sowie das erste Rückschlagventil und/ oder das zweite Rückschlagventil in einem (gemeinsamen) Bauteil angeordnet bzw. untergebracht sein. Das Bauteil kann dabei insbesondere genau ein (einzelnes) Gehäuse umfassen, in dem das Mischrohr und das erste Rückschlagventil und/ oder das zweite Rückschlagventil enthalten sind. Bei dem Bauteil kann es sich um ein Bauteil eines Kits zum Aufbau einer Hybridheizungsanlage handeln. Somit kann das Bauteil zumindest jeweils einen Anschluss für den Vorlauf und Rücklauf des Wärmeerzeugers, für einen Vorlauf der Wärmepumpe und für den Vorlauf des Heizkreises umfassen.

Eine Anordnung von erstem Rückschlagventil und zweitem Rückschlagventil in eine Hybridheizungsanlage kann es vorteilhaft ermöglichen, Synergieeffekte der beiden Rückschlagventile in Abhängigkeit von deren Einbauposition zu nutzen.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Hier wird somit eine Hybridheizungsanlage angegeben, die die mit Bezug auf den Stand der Technik geschilderten Probleme zumindest teilweise löst. Insbesondere kann die Hybridheizungsanlage einen effizienten Wärmetransport gewährleisten und Nebenströmungen verhindern. Dabei kann auch eine Bildung von Kondensat im Wärmerzeuger vollständig vermieden werden und damit Beschädigungen des Wärmerzeugers verhindert und dessen Standzeit verlängert werden. Vorteilhaft sind Rückschlagventile kostengünstig erhältlich und einfach zu installieren. Insofern eignet sich die Erfindung auch für eine Nachrüstung an bestehenden Hybridheizungsanlagen.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1:: eine Hybridheizungsanlage,
- Fig. 2:: eine alternative Ausgestaltung der Hybridheizungsanlage, und
- Fig. 3:: eine Hybridheizungsanlage mit Warmwasserversorgung.

Fig. 1 zeigt beispielhaft und schematisch eine hier vorgeschlagene Hybridheizungsanlage 1. Diese umfasst eine Wärmepumpe 2 mit einem Vorlauf 4 und einem Rücklauf 3 sowie einen Wärmeerzeuger 5 mit einem Vorlauf 7 und einem Rücklauf 6. Bei dem Wärmeerzeuger 2 kann es sich insbesondere um ein Gasheizgerät handeln. Wärmepumpe 2 und Wärmeerzeuger 5 versorgen einen Heizkreis 8 als Wärmesenke mit Wärme. Der Heizkreis 8 hat einen Vorlauf 10 und einen Rücklauf 17. Der Rücklauf 17 des Heizkreises 8 kann mit dem Rücklauf 3 der Wärmepumpe 2 verbunden sein. Zwischen dem Rücklauf 17 des Heizkreises 8 und dem Rücklauf 3 der Wärmepumpe 2 kann ein optionaler Pufferspeicher 16 angeordnet sein.. Die Wärmepumpe 2, der Wärmeerzeuger 5, ein Mischrohr 9 und der Heizkreis 8 haben eine Durchströmungsrichtung 21 in der diese vom Wärmeträger durchströmt werden.

Der Vorlauf 4 der Wärmepumpe 2 kann mit dem Mischrohr 9 verbunden sein, dessen anderes Ende mit dem Vorlauf 10 des Heizkreises 8 verbunden sein kann. Der Rücklauf 6 des Wärmeerzeugers 5 kann in einem, auf die Durchströmungsrichtung 21 bezogenen, Anfangsbereich des Mischrohres 9 über einen Rücklaufanschluss 23 verbunden sein und der Vorlauf 7 mit einem, auf die Durchströmungsrichtung 21 bezogenen, Endbereich des Mischrohres 9 über einen Vorlaufanschluss 24 verbunden sein. Insofern saugt der Wärmerzeuger 5 über den Rücklaufanschluss 23 einen Volumenstrom Wärmeträger aus dem Mischrohr 9, erwärmt diesen Volumenstrom und führt diesen über den Vorlaufanschluss 24 zurück in das Mischrohr 9. Im Endbereich des Mischrohres 9 kann zudem ein Temperatursensor 22 angeordnet sein, der mit einem (hier nicht gezeigten) Regel- und Steuergerät der Hybridheizungsanlage 1 verbunden sein kann und eine Vorlauftemperatur des Heizkreises 8 misst.

In dem Mischrohr 9 kann ein erstes Rückschlagventil 12 und im Vorlauf des Wärmeerzeugers kann ein zweites Rückschlageventil 11 angeordnet sein. In Fig. 1 ist dargestellt, dass sowohl das erste Rückschlagventil 12 im Mischrohr 9 als auch das zweite Rückschlagventil 11 im Vorlauf 7 des Wärmeerzeugers 5 vorhanden sind. Es wird explizit angemerkt, dass gemäß der Erfindung (anders als in Fig. 1 dargestellt) nur das erste Rückschlagventil 12 im Mischrohr 9 vorhanden sein kann. Des Weiteren kann (anders als in Fig. 1 dargestellt) nur das zweite Rückschlagventil 11 im Vorlauf 7 des Wärmeerzeugers 5 vorhanden sein.

Das erste Rückschlagventil 12 ist somit im Mischrohr 9 zwischen dem Rücklaufanschluss 23 und dem Vorlaufanschluss 24 des Wärmeerzeugers 5 am Mischrohr 9 angeordnet und kann eine Strömung im Mischrohr 9 entgegen dessen Durchströmungsrichtung 21 verhindern und damit sicherstellen, dass auch bei ausgeschalteter Wärmepumpe 2 der Wärmeerzeuger 5 betrieben werden kann und den Heizkreis 8 mit Wärme versorgen kann. Das zweite Rückschlageventil 11 ist im Vorlauf 7 des Wärmeerzeugers 5 angeordnet und verhindert eine Durchströmung des Wärmeerzeugers 5 in einer Richtung entgegen von dessen Durchströmungsrichtung 21. In einer hier nicht gezeigten alternativen Ausgestaltung kann das zweite Rückschlagventil 11 auch im Rücklauf 8 des Wärmeerzeugers 5 angeordnet sein.

Das Mischrohr 9 sowie erstes und zweites Rückschlageventil 12, 11 können dabei in einem Bauteil 13, insbesondere gemeinsam innerhalb eines Gehäuses des Bauteils 13 angeordnet sein. Das Bauteil 13 kann Teil eines Kits der Hybridheizungsanlage 1 sein und die Montage wesentlich vereinfachen.

Fig. 2 zeigt gleichfalls beispielhaft und schematisch die Hybridheizungsanlage 1 aus Fig. 1 mit einem Überströmventil 20, das zwischen dem Mischrohr 9 und dem Rücklauf 17 des Heizkreises 8 bzw. dem Rücklauf 3 der Wärmepumpe 2 angeordnet sein kann. Das Überströmventil 20 kann eine Enteisung eines Verdampfers der Wärmepumpe 22 ermöglichen und eine Mindestumlaufmenge bei geschlossenen Verbrauchern des Heizkreises 8 sicherstellen. Die Bezugszeichen und die jeweiligen Erklärungen aus bzw. zu Fig. 1 können auch in bzw. für Fig. 2 angewandt werden.

In Fig. 2 ist dargestellt, dass sowohl das erste Rückschlagventil 12 im Mischrohr 9 als auch das zweite Rückschlagventil 11 im Vorlauf 7 des Wärmeerzeugers 5 vorhanden sind. Es wird explizit angemerkt, dass gemäß der Erfindung (anders als in Fig. 2 dargestellt) nur das erste Rückschlagventil 12 im Mischrohr 9 vorhanden sein kann. Ebenso kann (anders als in Fig. 2 dargestellt) nur das zweite Rückschlagventil 11 im Vorlauf 7 des Wärmeerzeugers 5 vorhanden sein.

Fig. 3 zeigt eine Hybridheizungsanlage 1 mit einer Warmwasserversorgung, die einen Warmwasserspeicher 15 mit einem Vorlauf 14 und einem Rücklauf 18 umfassen kann. Eine alternative Durchströmung des Warmwasserspeichers 15 mit Wärmeträger kann über ein motorbetriebenes Dreiwegeventil 19 initiiert werden. Hierzu kann das Dreiwegeventil 19 mit einem Regel- und Steuergerät der Hybridheizungsanlage 1 verbunden sein. Die Bezugszeichen und die jeweiligen Erklärungen aus bzw. zu Fig. 1 können auch in bzw. für Fig. 3 angewandt werden.

Zudem hat die Hybridheizungsanlage 1 einen Pufferspeicher 16, der erwärmten Wärmeträger aufnehmen kann. Hierfür ist der Pufferspeicher 16 mit dem Rücklauf 17 des Heizkreises 8 und dem Rücklauf 3 der Wärmepumpe 2 verbunden, so dass Wärmträger aus dem Rücklauf 17 des Heizkreises 8 durch den Pufferspeicher 16 strömen kann.

In Fig. 3 ist dargestellt, dass sowohl das erste Rückschlagventil 12 im Mischrohr 9 als auch das zweite Rückschlagventil 11 im Vorlauf 7 des Wärmeerzeugers 5 vorhanden sind. Es wird explizit angemerkt, dass gemäß der Erfindung (anders als in Fig. 3 dargestellt) nur das erste Rückschlagventil 12 im Mischrohr 9 vorhanden sein kann. Ebenso kann (anders als in Fig. 3 dargestellt) nur das zweite Rückschlagventil 11 im Vorlauf 7 des Wärmeerzeugers 5 vorhanden sein.

### Bezugszeichenliste

- 1: Hybridheizungsanlage
- 2: Wärmepumpe
- 3: Rücklauf Wärmepumpe
- 4: Vorlauf Wärmepumpe
- 5: Wärmeerzeuger
- 6: Rücklauf Wärmeerzeuger
- 7: Vorlauf Wärmeerzeuger
- 8: Heizkreis
- 9: Mischrohr
- 10: Vorlauf Heizkreis
- 11: zweites Rückschlagventil
- 12: erstes Rückschlagventil
- 13: Gehäuse Bauteil
- 14: Vorlauf Warmwasserspeicher
- 15: Warmwasserspeicher
- 16: Pufferspeicher
- 17: Rücklauf Heizkreis
- 18: Rücklauf Warmwasserspeicher
- 19: Dreiwegeventil
- 20: Überströmventil
- 21: Durchströmungsrichtung
- 22: Temperatursensor
- 23: Rücklaufanschluss
- 24: Vorlaufanschluss

## Patentansprüche

1. Hybridheizungsanlage (1), umfassend einen Wärmeerzeuger (5), eine Wärmpumpe (2) sowie einen Heizkreis (8), die miteinander hydraulisch verbunden sind, wobei Wärmepumpe (2) und Wärmeerzeuger (5) dazu eingerichtet sind, einen Wärmeträger zu erwärmen, wobei zumindest ein erstes Rückschlagventil (12) zwischen einem Vorlaufanschluss (24) und einem Rücklaufanschluss (23) des Wärmeerzeugers (5) oder ein zweites Rückschlagventil (11) in einem Vorlauf (7) oder einem Rücklauf (8) des Wärmeerzeugers (5) angeordnet ist, wobei ein Vorlauf (4) der Wärmepumpe (2) mit einem Mischrohr (9) verbunden ist, der Vorlauf (7) und der Rücklauf (6) des Wärmeerzeugers (5) mit dem Mischrohr (9) verbunden sind, und wobei das erste Rückschlagventil (12) im Mischrohr (9) zwischen dem Vorlaufanschluss (24) und dem Rücklaufanschluss (23) des Wärmeerzeugers (5) angeordnet ist und/ oder das zweite Rückschlagventil (11) im Vorlauf (7) des Wärmeerzeugers (5) zu dem Mischrohr (9) angeordnet ist.

2. Hybridheizungsanlage (1) nach Anspruch 1, wobei ein Verhältnis zwischen einem Innendurchmesser einer Leitung des Vorlaufs (4) und einem Innendurchmesser des Mischrohres (9), zwischen einem Innendurchmesser einer Leitung des Rücklaufs (3) der Wärmepumpe (2) und dem Innendurchmesser des Mischrohres (9) oder zwischen dem Innendurchmesser einer Leitung des Heizkreises (8) und dem Innendurchmesser des Mischrohres (9) größer 0,5 ist.

3. Hybridheizungsanlage (1) nach einem der vorangehenden Ansprüche, wobei das zweite Rückschlagventil (11) dazu eingerichtet ist, bei einem Öffnungsdruck zu öffnen, der größer als der von der Wärmepumpe (2) im Betrieb aufgebaute Differenzdruck ist.

4. Hybridheizungsanlage (1) nach Anspruch 2 oder 3, wobei das Mischrohr (8) sowie zumindest das erste Rückschlagventil (12) oder das zweite Rückschlagventil (11) in genau einem Bauteil (13) angeordnet sind.

5. Hybridheizungsanlage (1) nach einem der vorangehenden Ansprüche, wobei der Heizkreis (8) einen Pufferspeicher (16) umfasst, der im Rücklauf (3) der Wärmepumpe (2) angeordnet ist.

6. Hybridheizungsanlage (1) nach einem der vorangehenden Ansprüche, wobei ein Warmwasserspeicher (15) über ein Dreiwegeventil (19) in den Heizkreis (8) eingebunden ist.
